# EUROPÄISCHE PATENTSCHRIFT

(11) **EP 4 223 947 B1**
(45) Veröffentlichungstag und Bekanntmachung des Hinweises auf die Patenterteilung: **10.09.2025**
(21) Anmeldenummer: 23154941.1
(22) Anmeldetag: 03.02.2023
(51) Int. Cl.: E03F 9/00, B08B 9/045, B08B 9/047

(54) **ROHR- UND KANALREINIGUNGSMASCHINE**
PIPE AND SEWER CLEANING MACHINE
MACHINE DE NETTOYAGE DE TUYAUX ET DE CANALISATIONS

(30) Priorität: 03.02.2022 DE 102022102628
(43) Veröffentlichungstag der Anmeldung: 09.08.2023
(73) Patentinhaber: Lehmann GmbH & Co. KG, 64832 Babenhausen (DE)
(72) Erfinder: Lehmann, Manfred, 63500 Seligenstadt (DE)
(74) Vertreter: Habermann Intellectual Property Partnerschaft von Patentanwälten mbB

(56) Entgegenhaltungen:
- EP-A1- 0 607 612
- WO-A2-2009/143497
- DE-A1- 102019 130 917
- DE-U1- 202014 104 430

## Beschreibung

Die Erfindung betrifft eine Rohr- und Kanalreinigungsmaschine mit einem drehbar gelagerten Klemmbackensystem zum klemmenden Festlegen einer Reinigungsspirale, wobei das Klemmbackensystem während des Reinigungsbetriebs der Rohr- und Kanalreinigungsmaschine durch eine motorische Antriebseinrichtung in eine Drehbewegung versetzbar ist, wobei das Klemmbackensystem durch einen Handhebel der Rohr- und Kanalreinigungsmaschine betätigbar ist, wobei die Reinigungsspirale klemmend in dem Klemmbackensystem festgelegt ist, wenn der Handhebel betätigt ist, so dass dadurch die Reinigungsspirale in eine Drehbewegung versetzbar ist, wobei die Rohr- und Kanalreinigungsmaschine einen Maschinenrahmen aufweist, an dem das Klemmbackensystem und die Antriebseinrichtung zumindest mittelbar angeordnet und festgelegt sind, so dass Reaktionskräfte des Klemmbackensystems und/ oder der Antriebseinrichtung mittels des Maschinenrahmens zumindest mittelbar in eine Aufstandsfläche, auf der die Rohr- und Kanalreinigungsmaschine bei ihrer bestimmungsgemäßen Verwendung aufsteht, einleitbar sind, wobei die Rohr- und Kanalreinigungsmaschine ein elektronisches Bedienteil sowie eine mit dem Bedienteil in Wirkverbindung gebrachte und/ oder bringbare Maschinensteuerung aufweist, wobei mittels der Maschinensteuerung zumindest ein Betriebsparameter der motorischen Antriebseinrichtung veränderbar ist, wobei das elektronische Bedienteil elektronische und/ oder elektromechanische Eingabemittel aufweist, mittels derer zumindest eine Nutzereingaben erfassbar und in zumindest ein Eingangssignal umwandelbar ist, wobei das Bedienteil und die Maschinensteuerung derart aneinander angepasst und miteinander in Wirkverbindung gebracht und/ oder bringbar sind, dass die Maschinensteuerung mittels der Eingabemittel des Bedienteils bedienbar und so die Rohr- und Kanalreinigungsmaschine steuerbar ist.

Derartige Rohr- und Kanalreinigungsmaschinen werden beispielsweise zur Beseitigung von Verschmutzungen in Rohrleitungssystemen verwendet. Hierzu wird die üblicherweise mehrere Meter lange Reinigungsspirale so in der Rohr- und Kanalreinigungsmaschine angeordnet, dass sie durch Betätigung des Handhebels mittels des Klemmbackensystems in Rotation versetzbar ist. Derartige Rohr- und Kanalreinigungsmaschinen werden beispielsweise in den Druckschriften EP 0 607 612 A1, DE 20 2014 104 430 U1 und DE 10 2019 130 917 A1 beschrieben.

Bei einer anderen Art von Rohrreinigungsmaschinen werden rotierbare Trommeln eingesetzt, in denen die Rohrreinigungsspiralen aufgewickelt sind, wobei die Rotation der Rohrreinigungsspiralen durch eine Rotation der jeweiligen Trommeln hervorgerufen wird. Bei derartigen und beispielsweise in der Druckschrift WO 2009/143497 A2 beschriebenen Maschinen sind keine Klemmbackensysteme vorgesehen.

Wesentliche Anforderungen an solche Rohr- und Kanalreinigungsmaschinen sind Verschmutzungsresistenz und Bediensicherheit. Insbesondere da die Reinigungsspirale von einer die Rohr- und Kanalreinigungsmaschine bedienenden Bedienperson üblicherweise per Hand geführt wird, um Verschmutzungen anhand eines Widerstands zu erspüren und zu beseitigen, muss das Risiko von Fehlbedienungen möglichst gering gehalten werden. Hierzu hat sich in den letzten Jahrzehnten eine Maschinenbedienung per Drehschalter, insbesondere per Nockenschalter etabliert. Nockenschalter sind eine sehr robuste Bauform von Drehschaltern. Wesentliches Merkmal solcher Nockenschalter ist eine im Inneren des Schalters angebrachte leitfähige Nockenwelle, die einen oder mehrere elektrische Kontakte trägt. Durch Drehen dieser Nockenwelle werden die Kontakte geöffnet oder geschlossen. Bei den aus dem Stand der Technik bekannten Rohr- und Kanalreinigungsmaschinen wird mittels solcher Nockenschalter von einer ersten in eine zweiten Drehrichtung der motorischen Antriebseinrichtung umgeschaltet. Dabei erfolgt das Umschalten stets über eine Nullstellung des Nockenschalters, in der die motorische Antriebseinrichtung ausgeschaltet ist.

Insofern bei den aus dem Stand der Technik bekannten Rohr- und Kanalreinigungsmaschinen eine andere Form von Drehschaltern verwendet wird, die kein Nockenschalter ist, so erfolgt das Umschalten zwischen den Drehrichtungen dennoch stets über eine Nullstellung des verwendeten Drehschalters. Durch diese Ausgestaltung wird verhindert, dass die Bedienperson direkt zwischen den Drehrichtungen umschalten kann, wodurch die Betriebssicherheit der Rohr- und Kanalreinigungsmaschinen erhöht ist.

Nachteilig ist bei den bekannten Drehschaltern, dass mit Ihnen nur sehr wenige Betriebsparameter der Rohr- und Kanalreinigungsmaschine beeinflusst werden können. So ist beispielsweise eine Drehzahlregelung der motorischen Antriebseinrichtung mittels der derzeit üblichen Drehschalter nicht in einer Art und Weise implementierbar, bei der die Betriebssicherheit der Rohr- und Kanalreinigungsmaschine auf dem erforderlichen Niveau erhalten werden könnte.

Als Aufgabe der vorliegenden Erfindung wird es daher angesehen, eine Rohr- und Kanalreinigungsmaschine zur Verfügung zu stellen, bei der eine flexiblere Einstellung von Betriebsparametern ermöglicht und die Bedienung vereinfacht ist.

Diese Aufgabe wird erfindungsgemäß dadurch gelöst, dass in der Maschinensteuerung und/ oder dem Bedienteil eine Sicherheitsregel implementiert ist, wobei durch die Sicherheitsregel zumindest ein unerwünschter Betriebszustand definiert ist, wobei durch die Sicherheitsregel unzulässige Eingangssignale und/ oder unzulässige Eingangssignalabfolgen definiert sind, mittels derer der zumindest eine unerwünschte Betriebszustand einstellbar ist, wobei durch die Sicherheitsregel definiert ist, welcher erwünschte Betriebszustand der Rohr- und Kanalreinigungsmaschine bei Erzeugung des unzulässigen Eingangssignals und/ oder der unzulässigen Eingangssignalabfolge durch die Maschinensteuerung beibehalten oder eingestellt werden soll und wobei die Rohr- und Kanalreinigungsmaschine auch bei Erzeugung des unzulässigen Eingangssignals und/ oder der unzulässigen Eingangssignalabfolge durch die Maschinensteuerung in den erwünschten Betriebszustand überführbar und/ oder in dem erwünschten Betriebszustand haltbar ist, sodass das Risiko von Fehlbedienungen der Rohr- und Kanalreinigungsmaschine durch die Bedienperson mittels der Sicherheitsregel minimierbar ist.

Auf diese Weise wird die Betriebssicherheit der Rohr- und Kanalreinigungsmaschine erhöht. Durch eine derartige Ausgestaltung der erfindungsgemäßen Rohr- und Kanalreinigungsmaschine ist es beispielsweise ermöglicht, dass eine Erhöhung oder Absenkung der Drehzahl der motorischen Antriebseinrichtung über oder unter einen als sicher angesehenen Wert verhinderbar ist. Es ist ebenfalls möglich und erfindungsgemäß vorgesehen, dass in der Sicherheitsregel eine Not-Abschaltung der Rohr- und Kanalreinigungsmaschine vorgesehen sein kann.

Durch eine derartige Ausgestaltung der erfindungsgemäßen Rohr- und Kanalreinigungsmaschine wird es ermöglicht, dass eine Vielzahl verschiedener Betriebsparameter der Rohr- und Kanalreinigungsmaschine einstellbar sind.

Es ist vorteilhafterweise vorgesehen, dass das Bedienteil als ein an der Rohr- und Kanalreinigungsmaschine angeordnetes Bedienpanel ausgebildet sein kann. Um der Bedienperson eine Anpassung der Arbeitsumgebung zu ermöglichen ist es auch möglich und erfindungsgemäß vorgesehen, dass das Bedienteil lösbar an der Rohr- und Kanalreinigungsmaschine festgelegt sein kann.

Die Wirkverbindung zwischen dem Bedienteil und der Maschinensteuerung kann beispielsweise mit einer Draht- und/ oder Funkverbindung hergestellt und/ oder herstellbar sein. Es ist auch möglich und erfindungsgemäß vorgesehen, dass das Bedienteil ein Schnittstellenmodul aufweisen kann, mittels dessen eine Wirkverbindung mit einem externen Gerät herstellbar ist, sodass die Rohr- und Kanalreinigungsmaschine mittels des externen Geräts steuer- und/ oder überwachbar ist.

Es ist vorteilhafterweise vorgesehen, dass die Maschinensteuerung als eine separate Baugruppe der Rohr- und Kanalreinigungsmaschine ausgebildet sein kann. Die so ausgebildete Maschinensteuerung kann unabhängig von dem Bedienteil in oder an einem Gehäuse der Rohr- und Kanalreinigungsmaschine angeordnet sein.

Um eine besonders kompakte Ausgestaltung der erfindungsgemäßen Rohr- und Kanalreinigungsmaschine zu ermöglichen, ist es bei einer besonders vorteilhaften Umsetzung des Erfindungsgedankens vorgesehen, dass das Bedienteil und die Maschinensteuerung ineinander integriert sind. So ist es beispielsweise möglich, dass das Bedienteil und die Maschinensteuerung in einem gemeinsamen Gehäuse angeordnet sein können.

Bei einer vorteilhaften Umsetzung des Erfindungsgedankens ist vorgesehen, dass einer der veränderbaren Betriebsparameter eine Motordrehzahl der motorischen Antriebseinrichtung ist. Dabei ist insbesondere auch vorgesehen, dass die Motordrehzahl automatisch über einen bestimmbaren Zeitraum variiert werden kann. So ist es beispielsweise möglich und erfindungsgemäß vorgesehen, dass mittels der Eingabemittel eine Laufzeit und eine Drehzahl der motorischen Antriebseinrichtung an dem Bedienteil eingestellt werden können, beispielsweise 30 Sekunden bei 500 Umdrehungen pro Minute. Hierdurch ist, anders als bei den aus dem Stand der Technik bekannten Rohr- und Kanalreinigungsmaschinen, eine definierte Reinigungsleistung einstellbar. Dies ermöglicht insbesondere eine Optimierung von Reinigungsprozessen, da die Bedienperson sich vollständig auf das verhalten der Reinigungsspirale konzentrieren kann, ohne auf die weiteren Betriebsparameter der Rohr- und Kanalreinigungsmaschine achten zu müssen.

Bei einer besonders vorteilhaften Umsetzung des Erfindungsgedankens ist es vorgesehen, dass an dem Bedienteil auch bestimmte Verläufe von Betriebsparametern programmierbar und/ oder bedarfsgerecht abrufbar sind, sodass durch die Bedienperson ein Reinigungsvorgang auf einfache Art und Weise einstellbar und/ oder reproduzierbar ist.

Um eine einfache Bedienung der erfindungsgemäßen Rohr- und Kanalreinigungsmaschine zu ermöglichen, ist es vorteilhafterweise vorgesehen, dass zumindest eines der Eingabemittel ein Taster ist und/ oder einen Taster aufweist, wobei durch Betätigung des Tasters das zumindest eine Eingangssignal erzeugbar ist. Taster bzw. Tastschalter ermöglichen die Implementierung von sehr einfachen Bedienteilen, die insbesondere auch dann noch gut bedienbar sind, wenn die Bedienperson Schutzausrüstung trägt, beispielsweise einen Augen- oder Handschutz.

Um das Bedienteil auf einfache Art und Weise gegen ein Eindringen von Feuchtigkeit schützen zu können, ist es bei einer vorteilhaften Umsetzung des Erfindungsgedankens vorgesehen, dass zumindest einer der Taster als ein Folientaster ausgebildet ist. Folientastaturen sind auch unter besonderen Einsatzbedingungen dauerhaft einsatzfähig.

Sie werden vor allem dort verwendet, wo mit Staub, Feuchtigkeit und Verschmutzungen zu rechnen ist.

Um eine Interaktion zwischen der Bedienperson und der erfindungsgemäßen Rohr- und Kanalreinigungsmaschine zu erleichtern, ist es vorteilhafterweise vorgesehen, dass das Bedienteil zumindest ein Ausgabemittel aufweist, wobei das Bedienteil und/ oder die Maschinensteuerung einen Ausgangssignalgenerator aufweisen, mittels dessen ein Ausgangssignal erzeugbar ist und wobei mittels des Ausgabemittels ein von dem Ausgangssignalgenerator des Bedienteils und/ oder der Maschinensteuerung erzeugtes Ausgangssignal in eine von der Bedienperson wahrnehmbare Form umwandel- und ausgebbar ist. Besonders bevorzugt vermittelt das Ausgangssignal der Bedienperson Informationen über einen Status der Rohr- und Kanalreinigungsmaschine, beispielsweise über die aktuelle oder vorausgewählte Drehrichtung und/ oder Drehzahl der Reinigungsspirale, über erkannte Störungen, über den Zustand von Komponenten der Rohr- und Kanalreinigungsmaschine oder Ähnliches.

Bei einer besonders vorteilhaften Ausgestaltung der erfindungsgemäßen Rohr- und Kanalreinigungsmaschine ist es vorgesehen, dass zumindest eines der Ausgabemittel ein optisches Ausgabemittel ist. Optische Ausgabemittel im Sinne des Erfindungsgedankens sind alle Ausgabemittel, die ein optisch wahrnehmbares Signal erzeugen und/ oder auf optischem Wege wahrnehmbare Informationen bereitstellen, also insbesondere Lichter und Displays, aber auch mechanische Anzeigen, wie etwa Tachometer, Zeiger oder Ähnliches.

Um eine möglichst einfache und sicher Bedienung der der erfindungsgemäßen Rohr- und Kanalreinigungsmaschine zu ermöglichen, ist es vorteilhafterweise vorgesehen, dass Eingabemittel des Bedienteils von einem Griffabschnitt des Handhebels her zugänglich sind, wobei der Handhebel bei bestimmungsgemäßer Verwendung der Rohr- und Kanalreinigungsmaschine von der Bedienperson in dem Griffabschnitt ergriffen ist, wobei ein zwischen dem Griffabschnitt und jedem Bedienelement des Bedienteils ausgebildeter Minimalabstand größer ist als die Handspannweite einer männlichen Hand, wenn die Reinigungsspirale in das Klemmbackensystem eingesetzt und der Handhebel betätigt ist, sodass eine gleichzeitige Bedienung des Handhebels und des Bedienteils mit einer einzelnen Hand verhindert ist. Handspannweite im Sinn des Erfindungsgedankens meint den Abstand zwischen Daumen- und Kleinfingerspitze an einer aufgespannten Hand.

Besonders bevorzugt ist der Minimalabstand größer als das 95. Perzentil der männlichen Handspannweite zuzüglich einer Sicherheitsmarge von 10% des 95. Perzentils. Das 95. Perzentil ist ein statistischer Extremwert aus dem Bereich der Anthropometrie und gibt im Bezug auf die männliche Handspannweite an, das nur 5% der Männer eine größere Handspannweite haben. Vorliegend wird die männliche Handspannweite als Bezugsgröße gewählt, da diese im Durchschnitt größer ist, als die weibliche Handspannweite.

Um eine möglichst einfache und sicher Bedienung der erfindungsgemäßen Rohr- und Kanalreinigungsmaschine zu ermöglichen, ist es vorteilhafterweise vorgesehen, dass Eingabemittel des Bedienteils von einem Griffabschnitt des Handhebels her zugänglich sind, wobei der Handhebel bei bestimmungsgemäßer Verwendung der Rohr- und Kanalreinigungsmaschine von der Bedienperson in dem Griffabschnitt ergriffen ist, wobei ein zwischen dem Griffabschnitt und jedem Bedienelement des Bedienteils ausgebildeter Minimalabstand größer ist als 30 cm, wenn die Reinigungsspirale in das Klemmbackensystem eingesetzt und der Handhebel betätigt ist, sodass eine gleichzeitige Bedienung des Handhebels und des Bedienteils mit einer einzelnen Hand verhindert ist. Die Wahl des konkreten Minimalabstands ist abhängig von der durchschnittlichen Handspannweite einer die erfindungsgemäße Rohr- und Kanalreinigungsmaschine nutzenden Population.

Um die Bediensicherheit der erfindungsgemäßen Rohr- und Kanalreinigungsmaschine weiter zu erhöhen, ist es bei einer vorteilhaften Umsetzung des Erfindungsgedankens vorgesehen, dass an dem Gehäuse, beabstandet von dem Bedienteil, ein elektrischer Schalter angeordnet ist, wobei mittels des elektrischen Schalters zumindest eine Verbindung der Antriebseinrichtung mit einer Spannungsquelle herstellbar und trennbar ist. Besonders bevorzugt ist mittels des elektrischen Schalters die komplette Rohr- und Kanalreinigungsmaschine von einer Versorgungsspannung trennbar.

Um ein versehentliches Bedienen des elektrischen Schalters zu verhindern, ist es bei einer vorteilhaften Umsetzung der Erfindung vorgesehen, dass der elektrische Schalter auf einer Seitenfläche des Gehäuses der erfindungsgemäßen Rohr- und Kanalreinigungsmaschine angeordnet ist. Der elektrische Schalter kann beispielsweise als ein Druckschalter, ein Kippschalter, ein Drehschalter oder Ähnliches ausgebildet sein. Derartige Schalter sind auch in abdichtbaren Versionen verfügbar, denen die beim Betrieb der Rohr- und Kanalreinigungsmaschine anfallenden Verschmutzungen nur wenig anhaben können.

Es ist ebenfalls möglich und erfindungsgemäß vorgesehen, dass die Sicherheitsregel ein Benachrichtigungsprotokoll aufweisen kann, wobei in dem Benachrichtigungsprotokoll bestimmt ist, bei welchem unzulässigen Eingangssignal und/ oder welcher unzulässigen Eingangssignalabfolge durch die Maschinensteuerung ein Ausgangssignal erzeugt werden soll, dass beispielsweise mittels des Ausgabemittels ausgegeben werden kann, um die Bedienperson zu warnen.

In einer vorteilhaften Umsetzung der erfinderischen Idee ist vorgesehen, dass die Sicherheitsregel eine Drehumschaltsperre aufweist, wobei durch die Drehumschaltsperre ein direktes Umschalten von einer ersten Drehrichtung des Klemmbackensystems in eine zweite Drehrichtung des Klemmbackensystems als ein unerwünschter Betriebszustand definiert ist, wobei als erwünschter Betriebszustand durch die Drehumschaltsperre definiert ist, dass ein Umschalten zwischen den Drehrichtungen des Klemmbackensystems über einen Stoppzustand erfolgt, in dem das Klemmbackensystem gestoppt ist, sodass das Umschalten der Drehrichtung mittels der Maschinensteuerung stets über den Stoppzustand des Klemmbackensystems erfolgt. Damit ist ein direktes Umschalten zwischen den Drehrichtungen des Klemmbackensystems verhindert. Ein direktes Umschalten birgt das Risiko einer Überlastung von Komponenten der Rohr- und Kanalreinigungsmaschine sowie ein erhöhtes Verletzungsrisiko für die Bedienperson.

Durch die erfindungsgemäß vorgesehene Verwendung eines frei an der Rohr- und Kanalreinigungsmaschine positionierbaren Bedienfelds und einer in Relation zu dem Bedienfeld frei an oder in der Rohr- und Kanalreinigungsmaschine positionierbaren Maschinensteuerung sowie im Zusammenspiel mit modernen Konstruktionsmethoden und Werkstoffen kann die erfindungsgemäße Rohr- und Kanalreinigungsmaschine auch strukturell gegenüber den aus dem Stand der Technik bekannten Maschinen so verbessert werden, dass die Bedienung vereinfacht ist.

Bei einer vorteilhaften Umsetzung des Erfindungsgedankens ist es vorgesehen, dass in der Maschinensteuerung und/ oder dem Bedienteil eine Überwacheinrichtung implementiert ist, wobei mittels der Überwacheinrichtung zumindest ein Zustandsparameter und/ oder zumindest ein Betriebsparameter der Rohr- und Kanalreinigungsmaschine überwachbar sind, wobei die Überwacheinrichtung so mit dem zumindest einen Ausgabemittel in Wirkverbindung gebracht und/ oder bringbar ist, dass die Bedienperson mittels des Ausgabemittels durch die Überwacheinrichtung über den zumindest einen Zustandsparameter und/ oder den zumindest einen Bedienparameter informierbar ist. Überwachbare Zustands- und Bedienparameter sind dabei insbesondere Motordrehzahl, Drehrichtung der Reinigungsspirale, Motortemperatur, Motorlast und Ähnliche.

Bei Ausführungsformen der erfindungsgemäße Rohr- und Kanalreinigungsmaschine, die mittels einer Batterie betreibbar sind, ist es vorteilhafterweise vorgesehen, dass die Überwacheinrichtung derart mit der Batterie in Wirkverbindung gebracht und/ oder bringbar ist, dass die Bedienperson mittels des Ausgabemittels über einen Ladestand der Batterie informierbar ist. Besonders bevorzugt ist die Bedienperson mittels durch die Überwacheinrichtung mittels des Ausgabemittel über eine Restbetriebszeit der Rohr- und Kanalreinigungsmaschine informierbar. Dies ist beispielsweise vorteilhaft, wenn die Reinigungsspirale sehr weit in ein Rohr oder einen Kanal hinein verlagert ist und sie nur mit Unterstützung der erfindungsgemäßen Rohr- und Kanalreinigungsmaschine wieder aus dem Rohr oder dem Kanal heraus verlagerbar ist. Hierbei ist es möglich und erfindungsgemäß vorgesehen, dass die Bedienperson akustisch und/ oder optisch über das Erreichen einer definierten Restbetriebszeit informierbar ist, beispielsweise mittels eines Signaltons beim Erreichen einer Restbetriebszeit von 15 Minuten.

Um ein Ein- und Ausschalten der Rohr- und Kanalreinigungsmaschine durch die Überwacheinrichtung in Abhängigkeit von den ermittelten Zustands- und/ oder Betriebsparametern zu ermöglichen, ist es vorteilhafterweise vorgesehen, dass die Überwacheinrichtung ein Schaltelement aufweist und/ oder mit einem Schaltelement in Wirkverbindung gebracht und/ oder bringbar ist, wobei das Schaltelement so mit der Maschinensteuerung und/ oder dem Bedienteil in Wirkverbindung gebracht und/ oder bringbar ist, dass die Rohr- und Kanalreinigungsmaschine durch die Überwacheinrichtung ausschaltbar und/ oder das Bedienteil der Rohr und/ Kanalreinigungsmaschine für Eingaben der Bedienperson sperrbar ist. Durch eine derartige Ausgestaltung der erfindungsgemäßen Rohr- und Kanalreinigungsmaschine wird die Implementierung weiterer Sicherheitsmaßnahmen ermöglicht. So ist es beispielsweise möglich und erfindungsgemäß vorgesehen, dass durch die Überwacheinrichtung eine Erhöhung der Motordrehzahl verhindert sein kann, wenn der Motor eine bestimmte Betriebstemperatur oder Betriebszeit überschritten hat.

Bei einer besonders bevorzugten Umsetzung des Erfindungsgedankens weist die Überwacheinrichtung ein Zeitmessgerät auf, sodass durch die Überwacheinrichtung insbesondere Betriebs- und Standzeiten überwachbar sind. Um eine versehentliches Ingangsetzung der Rohr- und Kanalreinigungsmaschine nach einer längeren Standzeit zu verhindern, beispielsweise nach einer Arbeitspause der Bedienperson, ist es bei einer besonders vorteilhaften Umsetzung des Erfindungsgedankens vorgesehen, dass die Überwacheinrichtung die Rohr- und Kanalreinigungsmaschine nach einer zuvor bestimmten und mittels des Zeitmessgeräts überwachten Standzeit ausgeschaltet wird.

Bei einer vorteilhaften Umsetzung des Erfindungsgedankens ist es vorgesehen, dass der Maschinenrahmen einen Oberzug aufweist, der sich von einem vorderen Endabschnitt der Rohr- und Kanalreinigungsmaschine, in dem die Reinigungsspirale aus der Rohr- und Kanalreinigungsmaschine austritt, zu einem hinteren Endabschnitt der Rohr- und Kanalreinigungsmaschine, in dem die Reinigungsspirale in die Rohr- und Kanalreinigungsmaschine einführbar ist, erstreckt, wobei der Oberzug auf einer von der Aufstandsebene weg weisenden Oberseite kein Stege, Rippen oder sonstige Verstärkungsstrukturen aufweist. Durch eine derartige Ausgestaltung der erfindungsgemäßen Rohr- und Kanalreinigungsmaschine wird insbesondere Erreicht, dass die Rohr- und Kanalreinigungsmaschine weniger stark Verschmutzt und nach ihrer Benutzung auch leichter zu reinigen ist. Dieser Aspekt ist von besonderer Relevanz, da Rohr- und Kanalreinigungsmaschinen häufig in stark verschmutzten und teilweise auch unhygienischen Umgebungen verwendet werden und/ oder mit verschmutzten Medien in Berührung kommen.

In den Stegen und Rippen der aus dem Stand der Technik bekannten Rohr- und Kanalreinigungsmaschinen sammeln sich Verschmutzungen. Insbesondere an den nach oben weisenden Stellen. Demgegenüber können diese Verschmutzungen bei der erfindungsgemäß ausgebildeten Rohr- und Kanalreinigungsmaschine entweder von alleine Abfließen, oder können einfach entfernt werden.

Bei einer vorteilhaften Umsetzung der erfinderischen Idee ist vorgesehen, dass der Oberzug eine Bedienteilaufnahme aufweist, in der das Bedienteil anordnenbar ist. Die Anordnung des Bedienteils der Bedienteilaufnahme des Oberzuges erleichtert die Bedienung der erfindungsgemäßen Rohr- und Kanalreinigungsmaschine, da die Bedienelemente unmittelbar in einem Blickfeld der Bedienperson angeordnet sind.

Um eine besonders einfache Abdichtung des Bedienteils gegenüber Umwelteinflüssen und Verschmutzungen zu ermöglichen, ist es bei einer vorteilhaften Umsetzung des Erfindungsgedankens vorgesehen, dass die Bedienteilaufnahme integral mit dem Oberzug ausgebildet ist. Besonders bevorzugt ist die Bedienteilaufnahme mittels eines umformenden Fertigungsverfahrens in den Oberzug eingebracht oder im Zuge eines urformenden Fertigungsverfahrens an dem Oberzug angeformt.

Vorzugsweise ist der Maschinenrahmen aus einem metallischen Werkstoff hergestellt.

Weitere vorteilhafte Ausgestaltungen der erfindungsgemäßen Rohr- und Kanalreinigungsmaschine werden Anhand von in den Zeichnungen dargestellten Ausführungsbeispielen erläutert.

Es zeigen:
Figuren 1 eine schematisch dargestellte Schrägansicht einer Ausführungsform der Rohr- und Kanalreinigungsmaschine,
Figur 2 eine schematisch dargestellte Detailansicht des Bedienteils einer Ausführungsform der Rohr- und Kanalreinigungsmaschine,
Figur 3 eine schematisch dargestellte Schrägansicht des Maschinenrahmens der in Figur 1 gezeigten Ausführungsform der Rohr- und Kanalreinigungsmaschine und
Figuren 4 eine schematisch dargestellte Seitenansicht einer Ausführungsform der Rohr- und Kanalreinigungsmaschine.

In Figur 1 ist eine schematisch dargestellte Ansicht einer Ausführungsform einer erfindungsgemäßen Rohr- und Kanalreinigungsmaschine 1 gezeigt. Die Rohr- und Kanalreinigungsmaschine 1 weist ein drehbar gelagertes Klemmbackensystem 2 zum klemmenden Festlegen einer Reinigungsspirale (weder dargestellt noch bezeichnet). Das Klemmbackensystem 2 ist während des Reinigungsbetriebs der Rohr- und Kanalreinigungsmaschine 1 durch eine motorische Antriebseinrichtung 3 und einer Kraftübertragungsanordnung 4 in eine Drehbewegung versetzbar. Das Klemmbackensystem 2 ist mittels eines Handhebels 5 betätigbar. Die Reinigungsspirale ist klemmend in dem Klemmbackensystem 2 festgelegt, wenn der Handhebel 5 betätigt ist, sodass dadurch die Reinigungsspirale in eine Drehbewegung versetzbar ist.

Die Rohr- und Kanalreinigungsmaschine weist einen Maschinenrahmen 6 auf, an dem das Klemmbackensystem 2, die Antriebseinrichtung 3 und die Kraftübertragungsanordnung 4 so angeordnet und festgelegt sind, dass Reaktionskräfte des Klemmbackensystems 2, der Antriebseinrichtung 3 und der Kraftübertragungsanordnung 4 mittels des Maschinenrahmens 6 in eine Aufstandsfläche 7, auf der die Rohr- und Kanalreinigungsmaschine 1 aufsteht, einleitbar sind. Weiterhin weist die gezeigte Ausführungsform der Rohr- und Kanalreinigungsmaschine 1 ein elektronisches Bedienteil 8 sowie eine mit dem Bedienteil 8 in Wirkverbindung gebrachte Maschinensteuerung 9 auf. Mittels der Maschinensteuerung 9 sind Drehzahl und Drehsinn der motorischen Antriebseinrichtung 3 veränderbar.

In Figur 2 ist eine ausschnittsweise vergrößerte Ansicht des Maschinenrahmens 6 mit dem Bedienteil 8 sowie der schematisch dargestellten Maschinensteuerung 9 gezeigt. Das Bedienteil 8 weist vier elektronische Eingabemittel 10 auf, von denen eines exemplarisch bezeichnet ist. Mittels der Eingabemittel 10 sind Nutzereingaben erfassbar und in Eingangssignale umwandelbar. Das Bedienteil 8 und die Maschinensteuerung 9 sind mittels einer schematisch dargestellten ersten Kabelverbindung 11 miteinander in Wirkverbindung gebracht. Die Maschinensteuerung 9 ist durch eine Bedienperson mittels der Eingabemittel 10 des Bedienteils 8 bedienbar. Weiterhin ist die Maschinensteuerung 9 mittels einer zweiten Kabelverbindung 12 mit der Antriebseinrichtung 3 in Wirkverbindung gebracht, so dass die Antriebseinrichtung 3 mittels der Maschinensteuerung 9 durch die Bedienperson über die Eingabemittel 10 des Bedienteils 8 steuerbar ist. Die Eingabemittel 10 des Bedienteils 8 sind als Folientaster ausgebildet.

Das in Figur 2 gezeigte Bedienteil 8 weist weiterhin fünf Ausgabemittel 13 auf, von denen eines exemplarisch bezeichnet ist. Die Ausgabemittel 13 sind mit einem lediglich schematisch dargestellten Ausgangssignalgenerator 14 des Bedienteils 8 verbunden, wobei der Ausgangssignalgenerator 14 in das Bedienteil 8 integriert ist. Die Ausgabemittel 13 des gezeigten Bedienteils 8 sind als Leuchtdioden ausgebildet, die der Bedienperson eine optische Rückmeldung über den aktuellen Betriebszustand der Rohr- und Kanalreinigungsmaschine 1 geben.

In Figur 3 ist eine schematisch dargestellte Schrägansicht des Maschinenrahmens 6 der in Figur 1 gezeigten Ausführungsform der Rohr- und Kanalreinigungsmaschine gezeigt. Der Maschinenrahmen 6 weist einen Oberzug auf, der sich von einem vorderen Endabschnitt 16 der Rohr- und Kanalreinigungsmaschine, in dem die Reinigungsspirale aus der Rohr- und Kanalreinigungsmaschine austritt, zu einem hinteren Endabschnitt 17 der Rohr- und Kanalreinigungsmaschine, in dem die Reinigungsspirale in die Rohr- und Kanalreinigungsmaschine einführbar ist, erstreckt. Der Oberzug 15 weist auf einer von der Aufstandsfläche 7 weg weisenden Oberseite 18 keine Stege, Rippen oder sonstige Verstärkungsstrukturen auf, sondern lediglich eine Hebeldurchführung 19 und eine Bedienteilaufnahme 20.

Wie in Figur 1 gezeigt, ist in der Bedienteilaufnahme 20 das Bedienteil anordnenbar. Die Bedienteilaufnahme 20 ist integral mit dem Oberzug 15 ausgebildet. In Figur 4 ist eine schematisch dargestellte Seitenansicht einer Ausführungsform der Rohr- und Kanalreinigungsmaschine 1 gezeigt, wobei die schematisch dargestellte Reinigungsspirale 21 in das Klemmbackensystem 2 eingesetzt und durch die Rohr- und Kanalreinigungsmaschine 1 hindurchgeführt ist. Die Eingabemittel 10 des Bedienteils 8 sind von einem Griffabschnitt 22 des Handhebels 5 her zugänglich. Der Handhebel 5 ist in dem Griffabschnitt 22 von einer Hand 23 der Bedienperson ergriffen. Zwischen dem Griffabschnitt und den Eingabemitteln 10 des Bedienteils 8 ist ein Minimalabstand 24 ausgebildet. Der Minimalabstand 24 beträgt bei der gezeigten Ausführungsform der erfindungsgemäßen Rohr- und Kanalreinigungsmaschine 30 cm.

### BEZUGSZEICHENLISTE

- 1.: Rohr- und Kanalreinigungsmaschine
- 2.: Klemmbackensystem
- 3.: Antriebseinrichtung
- 4.: Kraftübertragungsanordnung
- 5.: Handhebel
- 6.: Maschinenrahmen
- 7.: Aufstandsfläche
- 8.: Bedienteil
- 9.: Maschinensteuerung
- 10.: Eingabemittel
- 11.: erste Kabelverbindung
- 12.: zweite Kabelverbindung
- 13.: Ausgabemittel
- 14.: Ausgangssignalgenerator
- 15.: Oberzug
- 16.: vorderer Endabschnitt
- 17.: hinterer Endabschnitt
- 18.: Oberseite
- 19.: Hebeldurchführung
- 20.: Bedienteilaufnahme
- 21.: Reinigungsspirale
- 22.: Griffabschnitt
- 23.: Hand
- 24.: Minimalabstand

## Patentansprüche

1. Rohr- und Kanalreinigungsmaschine (1) mit einem drehbar gelagerten Klemmbackensystem (2) zum klemmenden Festlegen einer Reinigungsspirale (21), wobei das Klemmbackensystem (2) während des Reinigungsbetriebs der Rohr- und Kanalreinigungsmaschine (1) durch eine motorische Antriebseinrichtung (3) in eine Drehbewegung versetzbar ist, wobei das Klemmbackensystem (2) durch einen Handhebel (5) der Rohr- und Kanalreinigungsmaschine (1) betätigbar ist, wobei die Reinigungsspirale (21) klemmend in dem Klemmbackensystem (2) festgelegt ist, wenn der Handhebel (5) betätigt ist, so dass dadurch die Reinigungsspirale (21) in eine Drehbewegung versetzbar ist, wobei die Rohr- und Kanalreinigungsmaschine (1) einen Maschinenrahmen (6) aufweist, an dem das Klemmbackensystem (2) und die Antriebseinrichtung (3) zumindest mittelbar angeordnet und festgelegt sind, so dass Reaktionskräfte des Klemmbackensystems (2) und/ oder der Antriebseinrichtung (3) mittels des Maschinenrahmens (6) zumindest mittelbar in eine Aufstandsfläche (7), auf der die Rohr- und Kanalreinigungsmaschine (1) bei ihrer bestimmungsgemäßen Verwendung aufsteht, einleitbar sind, wobei die Rohr- und Kanalreinigungsmaschine (1) ein elektronisches Bedienteil (8) sowie eine mit dem Bedienteil (8) in Wirkverbindung gebrachte oder bringbare Maschinensteuerung (9) aufweist, wobei mittels der Maschinensteuerung (9) zumindest ein Betriebsparameter der motorischen Antriebseinrichtung (3) veränderbar ist, wobei das elektronische Bedienteil (8) elektronische und/ oder elektromechanische Eingabemittel (10) aufweist, mittels derer zumindest eine Nutzereingabe erfassbar und in zumindest ein Eingangssignal umwandelbar ist, wobei das Bedienteil (8) und die Maschinensteuerung (9) derart aneinander angepasst und miteinander in Wirkverbindung gebracht oder bringbar sind, dass die Maschinensteuerung (9) mittels der Eingabemittel (10) des Bedienteils (8) bedienbar und so die Rohr- und Kanalreinigungsmaschine (1) steuerbar ist, **dadurch gekennzeichnet, dass** in der Maschinensteuerung (9) und/ oder dem Bedienteil (8) eine Sicherheitsregel implementiert ist, wobei durch die Sicherheitsregel zumindest ein unerwünschter Betriebszustand definiert ist, wobei durch die Sicherheitsregel unzulässige Eingangssignale und/ oder unzulässige Eingangssignalabfolgen definiert sind, mittels derer der zumindest eine unerwünschte Betriebszustand einstellbar ist, wobei durch die Sicherheitsregel definiert ist, welcher erwünschte Betriebszustand der Rohr- und Kanalreinigungsmaschine (1) bei Erzeugung des unzulässigen Eingangssignals und/ oder der unzulässigen Eingangssignalabfolge durch die Maschinensteuerung (9) beibehalten oder eingestellt werden soll und wobei die Rohr- und Kanalreinigungsmaschine (1) auch bei Erzeugung des unzulässigen Eingangssignals und/ oder der unzulässigen Eingangssignalabfolge durch die Maschinensteuerung (9) in den erwünschten Betriebszustand überführbar und/ oder in dem erwünschten Betriebszustand haltbar ist, sodass das Risiko von Fehlbedienungen der Rohr- und Kanalreinigungsmaschine (1) durch die Bedienperson mittels der Sicherheitsregel minimierbar ist.

2. Rohr- und Kanalreinigungsmaschine (1) gemäß Anspruch 1, **dadurch gekennzeichnet, dass** einer der veränderbaren Betriebsparameter eine Motordrehzahl der motorischen Antriebseinrichtung (3) ist.

3. Rohr- und Kanalreinigungsmaschine (1) gemäß einem der Ansprüche 1 oder 2, **dadurch gekennzeichnet, dass** zumindest eines der Eingabemittel (10) ein Taster ist und/ oder einen Taster aufweist, wobei durch Betätigung des Tasters das zumindest eine Eingangssignal erzeugbar ist.

4. Rohr- und Kanalreinigungsmaschine (1) gemäß Anspruch 3, **dadurch gekennzeichnet, dass** zumindest einer der Taster als ein Folientaster ausgebildet ist.

5. Rohr- und Kanalreinigungsmaschine (1) gemäß einem der Ansprüche 1 bis 4, **dadurch gekennzeichnet, dass** das Bedienteil (8) zumindest ein Ausgabemittel (13) aufweist, wobei das Bedienteil (8) und/ oder die Maschinensteuerung (9) einen Ausgangssignalgenerator (14) aufweisen, mittels dessen ein Ausgangssignal erzeugbar ist und wobei mittels des Ausgabemittels (13) ein von dem Ausgangssignalgenerator (14) des Bedienteils (8) und/ oder der Maschinensteuerung (9) erzeugtes Ausgangssignal in eine von einer Bedienperson wahrnehmbare Form umwandel- und ausgebbar ist.

6. Rohr- und Kanalreinigungsmaschine (1) gemäß Anspruch 5, **dadurch gekennzeichnet, dass** zumindest eines der Ausgabemittel (13) ein optisches Ausgabemittel (13) ist.

7. Rohr- und Kanalreinigungsmaschine (1) nach einem der Ansprüche 1 bis 6, **dadurch gekennzeichnet, dass** das Bedienteil (8) beabstandet zu dem Handhebel (5) angeordnet ist und dass Eingabemittel (10) des Bedienteils (8) von einem Griffabschnitt (22) des Handhebels (5) her zugänglich sind, wobei der Handhebel (5) bei bestimmungsgemäßer Verwendung der Rohr- und Kanalreinigungsmaschine (1) von der Bedienperson in dem Griffabschnitt (22) ergriffen ist, wobei ein zwischen dem Griffabschnitt (22) und jedem Bedienelement des Bedienteils (8) ausgebildeter Minimalabstand (24) größer ist als die Handspannweite einer männlichen Hand (23), wenn die Reinigungsspirale (21) in das Klemmbackensystem (2) eingesetzt und der Handhebel (5) betätigt ist, sodass eine gleichzeitige Bedienung des Handhebels (5) und des Bedienteils (8) mit einer einzelnen Hand (23) verhindert ist.

8. Rohr- und Kanalreinigungsmaschine (1) nach einem der Ansprüche 1 bis 6, **dadurch gekennzeichnet, dass** das Bedienteil (8) beabstandet zu dem Handhebel (5) angeordnet ist und dass Eingabemittel (10) des Bedienteils (8) von einem Griffabschnitt (22) des Handhebels (5) her zugänglich sind, wobei der Handhebel (5) bei bestimmungsgemäßer Verwendung der Rohr- und Kanalreinigungsmaschine (1) von der Bedienperson in dem Griffabschnitt (22) ergriffen ist, wobei ein zwischen dem Griffabschnitt (22) und jedem Bedienelement des Bedienteils (8) ausgebildeter Minimalabstand (24) größer ist als 30 cm, wenn die Reinigungsspirale (21) in das Klemmbackensystem (2) eingesetzt und der Handhebel (5) betätigt ist, sodass eine gleichzeitige Bedienung des Handhebels (5) und des Bedienteils (8) mit einer einzelnen Hand (23) verhindert ist.

9. Rohr- und Kanalreinigungsmaschine (1) nach einem der voranstehenden Ansprüche, **dadurch gekennzeichnet, dass** die Sicherheitsregel eine Drehumschaltsperre aufweist, wobei durch die Drehumschaltsperre ein direktes Umschalten von einer ersten Drehrichtung des Klemmbackensystems (2) in eine zweite Drehrichtung des Klemmbackensystems (2) als ein unerwünschter Betriebszustand definiert ist, wobei als erwünschter Betriebszustand durch die Drehumschaltsperre definiert ist, dass ein Umschalten zwischen den Drehrichtungen des Klemmbackensystems (2) über einen Stoppzustand erfolgt, in dem das Klemmbackensystem (2) gestoppt ist, sodass das Umschalten der Drehrichtung mittels der Maschinensteuerung (9) stets über den Stoppzustand des Klemmbackensystems (2) erfolgt.

10. Rohr- und Kanalreinigungsmaschine (1) gemäß einem der Ansprüche 5 bis 9, **dadurch gekennzeichnet, dass** in der Maschinensteuerung (9) und/ oder dem Bedienteil (8) eine Überwacheinrichtung implementiert ist, wobei mittels der Überwacheinrichtung zumindest ein Zustandsparameter und/ oder zumindest ein Betriebsparameter der Rohr- und Kanalreinigungsmaschine (1) überwachbar sind, wobei die Überwacheinrichtung so mit dem zumindest einen Ausgabemittel (13) in Wirkverbindung gebracht oder bringbar ist, dass die Bedienperson mittels des Ausgabemittels (13) durch die Überwacheinrichtung über den zumindest einen Zustandsparameter und/ oder den zumindest einen Bedienparameter informierbar ist.

11. Rohr- und Kanalreinigungsmaschine (1) gemäß Anspruch 10, **dadurch gekennzeichnet, dass** die Überwacheinrichtung ein Schaltelement aufweist und/ oder mit einem Schaltelement in Wirkverbindung gebracht oder bringbar ist, wobei das Schaltelement so mit der Maschinensteuerung (9) und/ oder dem Bedienteil (8) in Wirkverbindung gebracht oder bringbar ist, dass die Rohr- und Kanalreinigungsmaschine (1) durch die Überwacheinrichtung ausschaltbar und/ oder das Bedienteil (8) der Rohr- und Kanalreinigungsmaschine für Eingaben der Bedienperson sperrbar ist.

12. Rohr- und Kanalreinigungsmaschine (1) nach einem der Ansprüche 1 bis 11, **dadurch gekennzeichnet, dass** der Maschinenrahmen (6) einen Oberzug (15) aufweist, der sich von einem vorderen Endabschnitt (16) der Rohr- und Kanalreinigungsmaschine (1), in dem die Reinigungsspirale (21) aus der Rohr- und Kanalreinigungsmaschine (1) austritt, wenn die Reinigungsspirale (21) bestimmungsgemäß in der Rohr- und Kanalreinigungsmaschine (1) angeordnet ist, zu einem hinteren Endabschnitt (17) der Rohr- und Kanalreinigungsmaschine (1), in dem die Reinigungsspirale (21) in die Rohr- und Kanalreinigungsmaschine (1) einführbar ist, erstreckt, wobei der Oberzug (15) auf einer von der Aufstandsebene weg weisenden Oberseite (18) keine Stege, Rippen oder sonstige Verstärkungsstrukturen aufweist.

13. Rohr- und Kanalreinigungsmaschine (1) nach Anspruch 12, **dadurch gekennzeichnet, dass** der Oberzug (15) eine Bedienteilaufnahme (20) aufweist, in der das Bedienteil (8) anordnenbar ist.

14. Rohr- und Kanalreinigungsmaschine (1) nach Anspruch 13, **dadurch gekennzeichnet, dass** die Bedienteilaufnahme (20) integral mit dem Oberzug (15) ausgebildet ist.

## Claims

1. Pipe and drain cleaning machine (1) comprising a rotatably mounted clamping jaw system (2) for fixing a drain snake (21) in a clamping manner, wherein the clamping jaw system (2) can be set into a rotational movement by a motor-driven drive apparatus (3) during the cleaning operation of the pipe and drain cleaning machine (1), wherein the clamping jaw system (2) can be actuated by a hand lever (5) of the pipe and drain cleaning machine (1), wherein the drain snake (21) is fixed in the clamping jaw system (2) in a clamping manner when the hand lever (5) is actuated such that the drain snake (21) can be set into a rotational movement as a result, wherein the pipe and drain cleaning machine (1) comprises a machine frame (6), on and to which the clamping jaw system (2) and the drive apparatus (3) are at least indirectly arranged and fixed such that reaction forces of the clamping jaw system (2) and/or the drive apparatus (3) can be introduced, at least indirectly, into a contact surface (7) on which the pipe and drain cleaning machine (1) is standing when used as intended by means of the machine frame (6), wherein the pipe and drain cleaning machine (1) comprises an electronic operating part (8) and a machine controller (9) that is or can be brought into an operative connection with the operating part (8), wherein at least one operating parameter of the motor-driven drive apparatus (3) can be modified by means of the machine controller (9), wherein the electronic operating part (8) comprises electronic and/or electromechanical input means (10), by means of which at least one user input can be detected and converted into at least one input signal, wherein the operating part (8) and the machine controller (9) are adjusted to one another and are or can be brought into an operative connection with one another such that the machine controller (9) can be operated by means of the input means (10) of the operating part (8) and the pipe and drain cleaning machine (1) can thus be controlled, **characterised in that** a safety rule is implemented in the machine controller (9) and/or the operating part (8), wherein at least one undesired operating state is defined by the safety rule, wherein impermissible input signals and/or impermissible input signal sequences are defined by the safety rule, by means of which the at least one undesired operating state can be set, wherein the safety rule defines what desired operating state of the pipe and drain cleaning machine (1) is supposed to be maintained or set by the machine controller (9) when the impermissible input signal and/or the impermissible input signal sequence are generated, and wherein the pipe and drain cleaning machine (1) can also be transferred into the desired operating state and/or kept in the desired operating state by the machine controller (9) when the impermissible input signal and/or the impermissible input signal sequence are generated, such that the risk of operating errors of the pipe and drain cleaning machine (1) by the operator can be minimised by means of the safety rule.

2. Pipe and drain cleaning machine (1) according to claim 1, **characterised in that** one of the modifiable operating parameters is a motor speed of the motor-driven drive apparatus (3).

3. Pipe and drain cleaning machine (1) according to any of claims 1 or 2, **characterised in that** at least one of the input means (10) is a button and/or comprises a button, wherein the at least one input signal can be generated by actuating the button.

4. Pipe and drain cleaning machine (1) according to claim 3, **characterised in that** at least one of the buttons is designed as a membrane button.

5. Pipe and drain cleaning machine (1) according to any of claims 1 to 4, **characterised in that** the operating part (8) comprises at least one output means (13), wherein the operating part (8) and/or the machine controller (9) comprise an output signal generator (14), by means of which an output signal can be generated, and wherein, by means of the output means (13), an output signal generated by the output signal generator (14) of the operating part (8) and/or the machine controller (9) can be converted into and output in a form that can be perceived by an operator.

6. Pipe and drain cleaning machine (1) according to claim 5, **characterised in that** at least one of the output means (13) is an optical output means (13).

7. Pipe and drain cleaning machine (1) according to any of claims 1 to 6, **characterised in that** the operating part (8) is arranged to be spaced apart from the hand lever (5) and **in that** input means (10) of the operating part (8) are accessible from a handle portion (22) of the hand lever (5), wherein the hand lever (5) is grasped by the operator in the handle portion (22) when the pipe and drain cleaning machine (1) is used as intended, wherein a minimum spacing (24) formed between the handle portion (22) and each operating element of the operating part (8) is greater than the hand span width of a male hand (23) when the drain snake (21) is inserted into the clamping jaw system (2) and the hand lever (5) is actuated, such that simultaneous operation of the hand lever (5) and the operating part (8) by a single hand (23) is prevented.

8. Pipe and drain cleaning machine (1) according to any of claims 1 to 6, **characterised in that** the operating part (8) is arranged to be spaced apart from the hand lever (5) and **in that** input means (10) of the operating part (8) are accessible from a handle portion (22) of the hand lever (5), wherein the hand lever (5) is grasped by the operator in the handle portion (22) when the pipe and drain cleaning machine (1) is used as intended, wherein a minimum spacing (24) formed between the handle portion (22) and each operating element of the operating part (8) is greater than 30 cm when the drain snake (21) is inserted into the clamping jaw system (2) and the hand lever (5) is actuated, such that simultaneous operation of the hand lever (5) and the operating part (8) by a single hand (23) is prevented.

9. Pipe and drain cleaning machine (1) according to any of the preceding claims, **characterised in that** the safety rule comprises a rotation switching lock, wherein, by means of the rotation switching lock, directly switching from a first rotational direction of the clamping jaw system (2) into a second rotational direction of the clamping jaw system (2) is defined as an undesired operating state, wherein the rotation switching lock defines a desired operating state as switching between the rotational directions of the clamping jaw system (2) via a stopped state, in which the clamping jaw system (2) is stopped such that switching the rotational direction by means of the machine controller (9) always takes place via the stopped state of the clamping jaw system (2).

10. Pipe and drain cleaning machine (1) according to any of claims 5 to 9, **characterised in that** a monitoring apparatus is implemented in the machine controller (9) and/or the operating part (8), wherein at least one state parameter and/or at least one operating parameter of the pipe and drain cleaning machine (1) can be monitored by means of the monitoring apparatus, wherein the monitoring apparatus is or can be brought into an operative connection with the at least one output means (13) such that the operator can be informed of the at least one state parameter and/or at least one operating parameter by the monitoring apparatus by means of the output means (13).

11. Pipe and drain cleaning machine (1) according to claim 10, **characterised in that** the monitoring apparatus comprises a switch element and/or is or can be brought into an operative connection with a switch element, wherein the switch element is or can be brought into an operative connection with the machine controller (9) and/or the operating part (8) such that the pipe and drain cleaning machine (1) can be switched off by the monitoring apparatus and/or the operating part (8) of the pipe and drain cleaning machine can be locked for inputs by the operator.

12. Pipe and drain cleaning machine (1) according to any of claims 1 to 11, **characterised in that** the machine frame (6) comprises a top frame (15), which extends from a front end portion (16) of the pipe and drain cleaning machine (1), in which the drain snake (21) exits the pipe and drain cleaning machine (1) when the drain snake (21) is arranged as intended in the pipe and drain cleaning machine (1), to a rear end portion (17) of the pipe and drain cleaning machine (1), in which the drain snake (21) can be introduced into the pipe and drain cleaning machine (1), wherein the top frame (15) does not comprise any fins, ribs or other reinforcement structures on a top side (18) facing away from the standing surface.

13. Pipe and drain cleaning machine (1) according to claim 12, **characterised in that** the top frame (15) comprises an operating-part receptacle (20), in which the operating part (8) can be arranged.

14. Pipe and drain cleaning machine (1) according to claim 13, **characterised in that** the operating-part receptacle (20) is integrally formed with the top frame (15).

## Revendications

1. Machine de nettoyage de tuyaux et de canaux (1) avec un système à mâchoires de serrage (2) monté de manière à pouvoir tourner pour fixer par serrage une spirale de nettoyage (21), dans laquelle le système à mâchoires de serrage (2) peut être amené dans un mouvement de rotation par un dispositif d'entraînement (3) motorisé pendant le mode de fonctionnement de nettoyage de la machine de nettoyage de tuyaux et de canaux (1), dans laquelle le système à mâchoires de serrage (2) peut être actionné par un levier manuel (5) de la machine de nettoyage de tuyaux et de canaux (1), dans laquelle la spirale de nettoyage (21) est fixée par serrage dans le système à mâchoires de serrage (2) lorsque le levier manuel (5) est actionné, de telle sorte que la spirale de nettoyage (21) peut être ainsi être amenée dans un mouvement de rotation, dans laquelle la machine de nettoyage de tuyaux et de canaux (1) présente un bâti de machine (6), sur lequel le système à mâchoires de serrage (2) et le dispositif d'entraînement (3) sont au moins indirectement disposés et fixés, de telle sorte que des forces de réaction du système à mâchoires de serrage (2) et/ou du dispositif d'entraînement (3) peuvent être introduites au moyen du bâti de machine (6) au moins indirectement dans une surface de contact (7), sur laquelle se dresse la machine de nettoyage de tuyaux et de canaux (1) pendant son utilisation conforme à l'usage prévu, dans laquelle la machine de nettoyage de tuyaux et de canaux (1) présente une partie de manipulation (8) électronique ainsi qu'une une unité de commande de machine (9) amenée ou pouvant être amenée en liaison fonctionnelle avec la partie de manipulation (8), dans laquelle au moins un paramètre de fonctionnement du dispositif d'entraînement (3) motorisé peut être modifié au moyen de l'unité de commande de machine (9), dans laquelle la partie de manipulation (8) électronique présente des moyens d'entrée (10) électroniques et/ou électromécaniques au moyen desquels au moins une entrée utilisateur peut être détectée et peut être convertie en au moins un signal d'entrée, dans laquelle la partie de manipulation (8) et l'unité de commande de machine (9) sont adaptées l'une à l'autre et sont amenées et/ou peuvent être amenées en liaison fonctionnelle l'une avec l'autre de telle manière que l'unité de commande de machine (9) peut être manipulée au moyen des moyens d'entrée (10) de la partie de manipulation (8) et que la machine de nettoyage de tuyaux et de canaux (1) peut ainsi être commandée, **caractérisée en ce qu'**une règle de sécurité est mise en œuvre dans l'unité de commande de machine (9) et/ou la partie de manipulation (8), dans laquelle au moins un état de fonctionnement non souhaité est défini par les règles de sécurité, dans laquelle sont définis par les règles de sécurité des signaux d'entrée non recevables et/ou des séquences de signaux d'entrée non recevables, au moyen desquels au moins un état de fonctionnement non souhaité peut être réglé, dans laquelle les règles de sécurité permettent de définir l'état de fonctionnement souhaité de la machine de nettoyage de tuyaux et de canaux (1) lors de la génération du signal d'entrée non recevable et/ou de la séquence de signaux d'entrée non recevable, qui doit être conservé ou réglé par l'unité de commande de machine (9), et dans laquelle la machine de nettoyage de tuyaux et de canaux (1) peut être transférée dans l'état de fonctionnement souhaité et/ou peut être maintenue dans l'état de fonctionnement souhaitée également lors de la génération du signal d'entrée non recevable et/ou de la séquence de signaux d'entrée non recevable par l'unité de commande de machine (9) si bien que le risque de mauvaises manipulations de la machine de nettoyage de tuyaux et de canaux (1) par l'opérateur peut être minimisé au moyen des règles de sécurité.

2. Machine de nettoyage de tuyaux et de canaux (1) selon la revendication 1, **caractérisée en ce qu'**un des paramètres de fonctionnement modifiables est une vitesse de rotation de moteur du dispositif d'entraînement (3) motorisé.

3. Machine de nettoyage de tuyaux et de canaux (1) selon l'une quelconque des revendications 1 ou 2, **caractérisée en ce qu'**au moins un des moyens d'entrée (10) est un bouton et/ou présente un bouton, dans laquelle l'au moins un signal d'entrée peut être généré en actionnant le bouton.

4. Machine de nettoyage de tuyaux et de canaux (1) selon la revendication 3, **caractérisée en ce qu'**au moins un des boutons est réalisé comme un bouton à membrane.

5. Machine de nettoyage de tuyaux et de canaux (1) selon l'une quelconque des revendications 1 à 4, **caractérisée en ce que** la partie de manipulation (8) présente au moins un moyen de sortie (13), dans laquelle la partie de manipulation (8) et/ou l'unité de commande de machine (9) présentent un générateur de signal de sortie (14) au moyen duquel un signal de sortie peut être généré, et dans laquelle un signal de sortie généré par le générateur de signal de sortie (14) de la partie de manipulation (8) et/ou de l'unité de commande de machine (9) peut être converti sous une forme perceptible par un opérateur et peut être émis au moyen du moyen de sortie (13).

6. Machine de nettoyage de tuyaux et de canaux (1) selon la revendication 5, **caractérisée en ce qu'**au moins un des moyens de sortie (13) est un moyen de sortie optique (13).

7. Machine de nettoyage de tuyaux et de canaux (1) selon l'une quelconque des revendications 1 à 6, **caractérisée en ce que** la partie de manipulation (8) est disposée de manière espacée du levier manuel (5), et que des moyens d'entrée (10) de la partie de manipulation (8) sont accessibles depuis une section de poignée (22) du levier manuel (5), dans laquelle le levier manuel (5) est saisi par l'opérateur dans la section de poignée (22) lorsque la machine de nettoyage de tuyaux et de canaux (1) est utilisée conformément à l'usage prévu, dans laquelle une distance minimale (24) réalisée entre la section de poignée (22) et chaque élément de manipulation de la partie de manipulation (8) est supérieure à l'envergure d'une main masculine (23) lorsque la spirale de nettoyage (21) est insérée dans le système à mâchoires de serrage (2) et que le levier manuel (5) est actionné, si bien qu'une manipulation simultanée du levier manuel (5) et de la partie de manipulation (8) avec une seule main (23) est empêchée.

8. Machine de nettoyage de tuyaux et de canaux (1) selon l'une quelconque des revendications 1 à 6, **caractérisée en ce que** la partie de manipulation (8) est disposée de manière espacée du levier manuel (5), et que des moyens d'entrée (10) de la partie de manipulation (8) sont accessibles depuis une section de poignée (22) du levier manuel (5), dans laquelle le levier manuel (5) est saisi par l'opérateur dans la section de poignée (22) lorsque la machine de nettoyage de tuyaux et de canaux (1) est utilisée conformément à l'usage prévu, dans laquelle une distance minimale (24) réalisée entre la section de poignée (22) et chaque élément de manipulation de la partie de manipulation (8) est supérieure à 30 cm lorsque la spirale de nettoyage (21) est insérée dans le système à mâchoires de serrage (2) et que le levier manuel (5) est actionné, si bien qu'une manipulation simultanée du levier manuel (5) et de la partie de manipulation (8) avec une seule main (23) est empêchée.

9. Machine de nettoyage de tuyaux et de canaux (1) selon l'une quelconque des revendications, **caractérisée en ce que** la règle de sécurité présente un blocage d'inversion de rotation, dans laquelle une commutation directe d'une première direction de rotation du système à mâchoires de serrage (2) dans une deuxième direction de rotation du système à mâchoires de serrage (2) est définie comme un état de fonctionnement non souhaité par le blocage d'inversion de rotation, dans laquelle il est défini en tant qu'état de fonctionnement souhaité par le blocage d'inversion de rotation qu'une commutation entre les directions de rotation du système à mâchoires de serrage (2) est effectuée par l'intermédiaire d'un état d'arrêt dans lequel le système à mâchoires de serrage (2) est arrêté, si bien que la commutation de la direction de rotation au moyen de l'unité de commande de machine (9) est toujours effectuée par l'intermédiaire de l'état d'arrêt du système à mâchoires de serrage (2).

10. Machine de nettoyage de tuyaux et de canaux (1) selon l'une quelconque des revendications 5 à 9, **caractérisée en ce qu'**un dispositif de surveillance est mis en œuvre dans l'unité de commande de machine (9) et/ou dans la partie de manipulation (8), dans laquelle au moins un paramètre d'état et/ou au moins un paramètre de fonctionnement de la machine de nettoyage de tuyaux et de canaux (1) peuvent être surveillés au moyen du dispositif de surveillance, dans laquelle le dispositif de surveillance est amené et/ou peut être amené en liaison fonctionnelle avec l'au moins un moyen de sortie (13) de telle sorte que l'opérateur peut être informé au moyen du moyen de sortie (13) par le dispositif de surveillance sur l'au moins un paramètre d'état et/ou l'au moins un paramètre de manipulation.

11. Machine de nettoyage de tuyaux et de canaux (1) selon la revendication 10, **caractérisée en ce que** le dispositif de surveillance présente un élément de commutation et/ou est et/ou peut être mis en liaison fonctionnelle avec un élément de commutation, dans laquelle l'élément de commutation est amené et/ou peut être amené en liaison fonctionnelle avec l'unité de commande de machine (9) et/ou la partie de manipulation (8) de telle sorte que la machine de nettoyage de tuyaux et de canaux (1) peut être désactivée par le dispositif de surveillance et/ou que la partie de manipulation (8) de la machine de nettoyage de tuyaux et/ou de canaux peut être bloquée pour des entrées de l'opérateur.

12. Machine de nettoyage de tuyaux et de canaux (1) selon l'une quelconque des revendications 1 à 11, **caractérisée en ce que** le bâti de la machine (6) comporte un élément supérieur (15) qui s'étend depuis une section d'extrémité avant (16) de la machine de nettoyage de tuyaux et de canaux (1), dans laquelle la spirale de nettoyage (21) sort de la machine de nettoyage de tuyaux et de canaux (1) lorsque la spirale de nettoyage (21) est disposée dans la machine de nettoyage de tuyaux et de canaux (1) conformément à l'usage prévu, à une section d'extrémité arrière (17) de la machine de nettoyage de tuyaux et de canaux (1), dans laquelle la spirale de nettoyage (21) peut être introduite dans la machine de nettoyage de tuyaux et de canaux (1), dans laquelle l'élément supérieur (15) ne présente pas d'entretoises, de nervures ou d'autres structures de renforcement sur un côté supérieur (18) pointant à l'opposé du plan de contact.

13. Machine de nettoyage de tuyaux et de canaux (1) selon la revendication 12, **caractérisée en ce que** l'élément supérieur (15) présente un logement de partie de manipulation (20) dans lequel la partie de manipulation (8) peut être disposée.

14. Machine de nettoyage de tuyaux et de canaux (1) selon la revendication 13, **caractérisée en ce que** le logement de partie de manipulation (20) est réalisé d'un seul tenant avec l'élément supérieur (15).
